# EUROPÄISCHE PATENTSCHRIFT

(11) **EP 1 762 340 B1**
(45) Veröffentlichungstag und Bekanntmachung des Hinweises auf die Patenterteilung: **23.04.2008**
(21) Anmeldenummer: 06018754.9
(22) Anmeldetag: 07.09.2006
(51) Int. Cl.: B25B 5/06, B23Q 16/00

(54) **Spannvorrichtung**
Clamping device
Dispositif de serrage

(30) Priorität: 13.09.2005 DE 102005043613
(43) Veröffentlichungstag der Anmeldung: 14.03.2007
(73) Patentinhaber: DE-STA-CO Europe GmbH, 61440 Oberursel (DE)
(72) Erfinder: Fagerberg, Nils-Erik, 78050 Vansbro (SE)
(74) Vertreter: Wolf, Michael

(56) Entgegenhaltungen:
- DE-U1- 20 102 698
- DE-U1- 29 700 886

## Beschreibung

Die Erfindung betrifft eine Spannvorrichtung gemäß dem Oberbegriff des Patentanspruchs 1.

Eine Spannvorrichtung der eingangs genannten Art zur lagegenauen Positionierung von Bauteilen ist nach der DE 297 00 886 U1 bekannt. Diese besteht aus einem in eine Bauteilöffnung einführbaren Spreizspannelement, das zum Spreizen/Entspreizen innerhalb der Bauteilöffnung mit einem ersten Fluidantrieb und zum Spannen/Entspannen des Bauteils gegen eine Bauteilauflage mit einem zweiten Fluidantrieb wirkverbunden ist. Die Verbindung des Spreizspannelements mit dem ersten und zweiten Fluidantrieb ist bei dieser Lösung mittels einer ersten und zweiten Stellmechanik realisiert, d. h. die Bauteile sind mechanisch miteinander verbunden. Andere Verbindungsmöglichkeiten werden weiter unten noch näher erläutert.

Derartige Spannvorrichtungen werden insbesondere im Automobilbau eingesetzt. Zu bearbeitende Werkstücke müssen häufig nicht nur an der Bearbeitungsstation festgespannt, sondern insbesondere auch lagegenau positioniert werden. Zu diesem Zweck ist am Bauteil (Werkstück) mindestens eine Öffnung vorgesehen, in die die Spannvorrichtung eingreifen kann. Damit die Spannlage eindeutig definiert ist, wird die Spannvorrichtung zunächst innerhalb der Bauteilöffnung aufgespreizt. Damit ist die Lage des Werkstücks in Bezug auf die Bearbeitungsstation eindeutig und unabhängig von Fertigungstoleranzen bezüglich der Öffnungsgröße definiert. Um das Werkstück bei der Bearbeitung ferner nicht nur in X-Y- (Fläche der Bauteilauflage), sondern auch in Z-Richtung zu sichern, wird dieses zusätzlich gegen die Bauteilauflage an der Bearbeitungsstation verspannt.

Bei der Lösung nach der DE 297 00 886 U1 erfolgt dies über eine kraftschlüssige Verbindung der Spannbacken mit dem Werkstück. Alternativ ist aber natürlich auch eine formschlüssige Verbindung zum Spannen/Entspannen gegen die Werkstückauflage möglich. Auch hierauf wird weiter unten noch genauer eingegangen.

Nachteilig an der DE 297 00 886 U1 ist, dass zur Betätigung der beiden Fluidantriebe jeweils separat zu betätigende Steuerventile erforderlich sind, d. h. um die beiden Bewegungsabläufe zu veranlassen ist eine relativ aufwendige Regelung erforderlich.

Der Vollständigkeit halber wird an dieser Stelle noch auf die DE 102 38 815 A1 und die EP 0 970 780 A1 hingewiesen.

Erstere offenbart einen Zentrierspanner, der prinzipiell auch geeignet ist, ein Werkstück gegen eine Bauteilauflage zu verspannen. Mangels der oben erläuterten Spreizfunktion arbeitet diese Vorrichtung aber für manche Anwendungsfälle nicht genau genug.

Die EP 0 970 780 A1 offenbart ein Spreizelement, das allerdings nur bedingt in der Lage ist, ein Bauteil gegen eine Werkstückauflage zu spannen, da die Spannfunktion nur dann optimal realisiert werden kann, wenn auch das Werkstück schräg verlaufende Kanten aufweist.

Der Erfindung liegt die Aufgabe zugrunde, ausgehend von der DE 297 00 886 U1 eine Spannvorrichtung zu schaffen, bei der die Betätigung der beiden Fluidantriebe bzw. der Spannelemente zum Spreizen/Entspreizen bzw. Spannen/Entspannen wesentlich vereinfacht ist.

Diese Aufgabe ist mit einer Spannvorrichtung der eingangs genannten Art durch die im Kennzeichen des Patentanspruchs 1 aufgeführten Merkmale gelöst.

Nach der Erfindung ist also vorgesehen, dass zwischen dem ersten und zweiten Fluidantrieb ein die Fluidantriebe miteinander fluidisch verbindender Strömungskanal vorgesehen ist, der ein Ventil mit einem Stellelement umfasst, das zum Öffnen/Schliessen des Ventils mit einem der beiden Fluidantriebe wirkverbunden ist.

Mit anderen Worten ausgedrückt, sind nach der Erfindung die beiden Fluidantriebe fluidisch miteinander verbunden, wobei ein Ventil jeweils steuert, welcher Antrieb zu welchem Zeitpunkt mit dem Steuerfluid (Druckmedium) beaufschlagt wird. Auf diese Weise ergibt sich ein automatisierter Ablauf der Bewegungen der Fluidantriebe, und zwar mit lediglich einem Steuersignal. Dieses besteht darin, die Spannvorrichtung an ihrer Fluidzufuhr mit dem Druckmedium zu beaufschlagen, was dann ohne weitere Einflussnahme von außen zur reihenfolgengesteuerten Betätigung der beiden Fluidantriebe führt. Soll die Spreizspannstellung wieder gelöst werden, wird umgekehrt der andere Fluidanschluss der Spannvorrichtung mit dem Druckmedium beaufschlagt, so dass die definiert miteinander wirkverbundenen Fluidantriebe wieder in festgelegter Reihenfolge das Werkstück freigeben.

Andere vorteilhafte Weiterbildungen ergeben sich aus den abhängigen Patentansprüchen.

Die erfindungsgemäße Spannvorrichtung einschließlich ihrer vorteilhaften Weiterbildungen gemäß den abhängigen Patentansprüche wird nachfolgend anhand der zeichnerischen Darstellung eines bevorzugten Ausführungsbeispiels näher erläutert.

Es zeigt teilweise im Schnitt
- Figur 1: die erfindungsgemäße Spannvorrichtung in entspreizter und entspannter Position;
- Figur 2: die Spannvorrichtung gemäß Figur 1 in gespreizter und gespannter Position; und
- Figur 3: eine besondere Ausführungsform des Ventils am erfindungsgemäßen Strömungskanal.

Die in den Figuren 1 und 2 dargestellte Spannvorrichtung zur lagegenauen Positionierung von Bauteilen 7 umfasst ein in eine Bauteilöffnung 8 einführbares Spreizspannelement 3, das zum Spreizen/Entspreizen innerhalb der Bauteilöffnung 8 mit einem ersten Fluidantrieb 1 und zum Spannen/Entspannen des Bauteils 7 gegen eine Bauteilauflage 9 mit einem zweiten Fluidantrieb 2 wirkverbunden ist. Die Fluidantriebe 1, 2 sind wahlweise pneumatisch oder hydraulisch betätigbar ausgebildet, d. h. der Begriff "Fluid" wird hier stets in dem Sinne verstanden, dass das Druckmedium wahlweise gasförmig (z. B. Luft) oder flüssig (z. B. Hydrauliköl) ist.

Wie beim vorerwähnten Stand der Technik umfassen die Fluidantriebe 1, 2 je einen Zylinderraum 10, 11, in dem je ein Kolben 12, 13 beweglich gelagert ist. Der Kolben 12, 13 ist über eine Kolbenstange 14, 15 wahlweise mit dem Spreizspannelement 3 oder der Bauteilauflage 9 wirkverbunden.

Wie eingangs erläutert und wie bei der Ausführungsform gemäß den Figuren 1 und 2 realisiert, kann das Spreizspannelement 3 über eine erste Stellmechanik 20 mit dem ersten Fluidantrieb 1 und über eine zweite Stellmechanik 21 mit dem zweiten Fluidantrieb 2 wirkverbunden sein. Alternativ ist es aber genauso gut möglich, eine andere Wirkverbindung (z. B. ebenfalls fluidisch) zwischen den Fluidantrieben 1, 2 und dem Spreizelement 3 bzw. der Bauteilauflage 9 zu schaffen, d. h. die Lösung gemäß Patentanspruch 1 berücksichtigt alle diese Möglichkeiten.

Bezüglich des Spreizelements 3 ist vorgesehen, dass dieses mehrere, radial verstellbare Spreizbacken 22 aufweist. Diese werden in der DE 297 00 886 U1 "Zentrierkörper" genannt und schaffen einen kraftschlüssigen Verbund mit dem Bauteil. Wie eingangs erwähnt und wie in den Figuren 1 und 2 dargestellt, sind die erfindungsgemäßen Spreizbacken 22 mit einem entsprechenden Vorsprung versehen, um nicht nur einen kraftschlüssigen, sondern einen formschlüssigen Verbund zum Bauteil realisieren zu können. Dieser Formschluss ist insbesondere für ein sicheres Verspannen des Bauteils gegen die Bauteilauflage vorteilhaft.

Wesentlich für die Erfindung ist nun, dass zwischen dem ersten 1 und zweiten Fluidantrieb 2 ein die Fluidantriebe 1, 2 miteinander fluidisch verbindender Strömungskanal 4 vorgesehen ist, der ein Ventil 5 mit einem Stellelement 6 umfasst, das zum Öffnen/Schliessen des Ventils 5 mit einem der beiden Fluidantriebe 1, 2 wirkverbunden ist. Bei der dargestellten Ausführungsform verbindet der Strömungskanal 4 die vorerwähnten Zylinderräume 10, 11 der beiden Fluidantriebe 1, 2 fluidisch miteinander. Der Strömungskanal 4, das Ventil 5 und das Stellelement 6 sind dabei integraler Bestandteil der Spannvorrichtung, d. h. innerhalb dieser angeordnet.

Ferner ist vorgesehen, dass die beiden Fluidantriebe 1, 2 in einem gemeinsamen Gehäuse 16 angeordnet sind, wobei dieses darüber hinaus in Bezug auf die Bauteilauflage 9 verschieblich ausgebildet ist, und zwar dadurch, dass das die beiden Fluidantriebe 1, 2 aufnehmende Gehäuse 16 in einem Führungsgehäuse 17 axialverschieblich gelagert ist. Das Führungsgehäuse 17 selbst ist bei der bevorzugten Ausführungsform fest mit der Bauteilauflage 9 verbunden.

Zur Ausbildung der vorerwähnten zweiten Stellmechanik 21 ist der Kolben 13 des zweiten Fluidantriebs 2 positionsfest mit dem Führungsgehäuse 17 verbunden, d. h. eine Bewegung des Kolbens 12 führt immer zu einer Relativbewegung zwischen dem Gehäuse 16 und dem Führungsgehäuse 17. Dies wird weiter unten nochmals ausführlich erläutert.

Ferner ist vorgesehen, dass zwischen einer Bewegung des einen Fluidantriebs 1 (alternativ, nicht dargestellt: Fluidantrieb 2) und einem Öffnungsgrad des Ventils 5 ein (im mathematischen Sinne) funktionaler Zusammenhang besteht, d. h. dieser wird von den Bauteilen während des Betriebs unveränderlich eingehalten, was aber nicht heißt, dass er nicht beliebig voreingestellt werden könnte, und zwar beispielsweise durch eine entsprechende Umsetzungsmechanik am Stellelement 6.

Bei der Ausführungsform nach Figur 1 und 2 ist ferner zwischen den beiden Fluidantrieben 1, 2 (ebenfalls innerhalb des Gehäuses 16) ein Druckentlastungskanal 18 mit einem Rückschlagventil 19 vorgesehen.

Nachfolgend wird schließlich die Funktionsweise der erfindungsgemäßen Spannvorrichtung erläutert:
Figur 1 zeigt zunächst die Spannvorrichtung in ungespreizter und ungespannter Stellung, d. h. die Spreizbacken 22 sind radial nach innen gezogen und das Gehäuse 16 ist maximal nach oben ausgefahren. Ein Bauteil 7 ist bereits auf der Bauteilauflage 9 platziert.

Über den Anschluss 23 wird nun Druckmittel (z. B. Luft, Öl) zugeführt. Dies hat zur Folge, dass sich der Kolben 12 innerhalb des Zylinderraums 10 nach oben bewegt. Über die Wirkverbindung zum Spreizelement, die in diesem Fall mechanisch ausgebildet ist und der gemäß der DE 297 00 886 U1 entsprechen kann, werden die Spreizbacken 22 radial nach aussen gepresst, und zwar bis sie am Rand der Bauteilöffnung zur Anlage kommen.

Abhängig vom vordefinierten Wirkzusammenhang, steuert der Fluidantrieb 1 bzw. der Kolben 12 über das Stellelement 6 das Ventil 5, das seinerseits den Strömungsdurchgang durch den vorerwähnten Strömungskanal 4 festlegt. Die Bewegung des Kolbens 12 führt somit dazu, dass das Druckmedium auch zum zweiten Fluidantrieb 2 gelangen kann. Die Druckmittelzufuhr zum zweiten Zylinderraum 11 hat wiederum zur Folge, dass das Gehäuse 16 innerhalb des Führungsgehäuse 17 nach unten gezogen bzw. gedrückt wird. Neben der Spreizwirkung an den Spreizbacken 22 führt somit die Druckmittelzufuhr auch zu einem Anspannen des Werkstücks auf der Bauteilauflage 9 über das Gehäuse 16 und die formschlüssig zum Bauteil ausgebildeten Spreizbacken 22.

Die Spreizspannstellung ist dann in Figur 2 erreicht und dargestellt. Zum Lösen wird nun über den Anschluss 24 Druckmittel zugeführt, wobei zu beachten ist, dass die beiden in Figur 2 dargestellten Anschlüsse 24 über einen gemeinsamen Druckmittelanschluss unmittelbar miteinander verbunden sind. Das am Fluidantrieb 1 eintretende Druckmedium führt dazu, dass die Spreizstellung gelöst wird, wobei gleichzeitig über das Stellelement 6 und das Ventil 5 die Strömungsverhältnisse im Strömungskanal 4 definiert werden.

Das am Fluidantrieb 2 am Anschluss 24 eintretende Medium bewirkt, dass das Gehäuse 16 innerhalb des Führungsgehäuse 17 nach oben angehoben wird. Das Druckmedium unterhalb des Kolbens 13 verläßt, solange das Ventil 5 noch geöffnet ist, die Spannvorrichtung über den Strömungskanal 4 und den Anschluss 23. Sobald das Ventil 5 aufgrund der Wirkverbindung zum Kolben 12 geschlossen ist, kann das Druckmedium, falls dies erforderlich sein sollte, den Zylinderraum 11 aber auch noch über den mit einem Rückschlagventil 19 versehenen Druckentlastungskanal 18 verlassen (und zwar schließlich wiederum über den Anschluss 23) An den Kolben sind jeweils schematisch entsprechende Ausnehmungen angedeutet, um verständlich zu machen, dass das Druckmedium zu den entsprechenden Anschlüssen fließen kann.

Nach dieser Beaufschlagung der Spannvorrichtung mit dem Druckmedium über den Anschluss 24 befindet sich diese somit wieder in entspreizter und entspannter Stellung, und das alles, ohne dass es einer von außen zu betätigenden, regelungstechnischen Beeinflussung bedurft hätte. Die erfindungsgemäße Verbindung der beiden Fluidantriebe miteinander schafft somit die Möglichkeit, zwei Bewegungsabläufe ohne externe Regelungstechnik miteinander auf einfache Weise kombinieren zu können.

Mit Verweis auf Figur 3 ist schließlich eine Ausführungsform vorgesehen, bei der das Ventil 5 als ein federbelastetes Ventil ausgebildet ist und am Kolben 12 ein als Zugstange ausgebildetes Stellelement 6 vorgesehen ist, die bei einer Bewegung des Kolbens 12 (im Bild nach oben) das Ventil 5 gegen die Kraft der Feder 25 öffnet und auf diese Weise einen Fluidstrom vom ersten Zylinderraum 10 über den Strömungskanal 4 zum zweiten Zylinderraum 11 ermöglicht. Bei dieser Ausführungsform bewegt sich der Kolben, wie aus Figur 3 ersichtlich, also zunächst fast bis in seine (im Bild obere) Endstellung, bevor dann tatsächlich das Ventil 5 geöffnet und damit die Spannbewegung eingeleitet wird (der Zeitpunkt der Öffnung des Ventils kann somit über die Länge der Zugstange definiert werden).

### Bezugszeichenliste

- 1: erster Fluidantrieb
- 2: zweiter Fluidantrieb
- 3: Spreizspannelement
- 4: Strömungskanal
- 5: Ventil
- 6: Stellelement
- 7: Bauteil
- 8: Bauteilöffnung
- 9: Bauteilauflage
- 10: erster Zylinderraum
- 11: zweiter Zylinderraum
- 12: Kolben des ersten Fluidantriebs
- 13: Kolben des zweiten Fluidantriebs
- 14: Kolbenstange
- 15: Kolbenstange
- 16: Gehäuse
- 17: Führungsgehäuse
- 18: Druckentlastungskanal
- 19: Rückschlagventil
- 20: erste Stellmechanik
- 21: zweite Stellmechanik
- 22: Spreizbacken
- 23: Anschluss
- 24: Anschluss
- 25: Feder

## Patentansprüche

1. Spannvorrichtung zur lagegenauen Positionierung von Bauteilen (7), umfassend
ein in eine Bauteilöffnung (8) einführbares Spreizspannelement (3), das zum Spreizen/Entspreizen innerhalb der Bauteilöffnung (8) mit einem ersten Fluidantrieb (1) und zum Spannen/Entspannen des Bauteils (7) gegen eine Bauteilauflage (9) mit einem zweiten Fluidantrieb (2) wirkverbunden ist,
**dadurch gekennzeichnet,**
**dass** zwischen dem ersten (1) und zweiten Fluidantrieb (2) ein die Fluidantriebe (1, 2) miteinander fluidisch verbindender Strömungskanal (4) vorgesehen ist, der ein Ventil (5) mit einem Stellelement (6) umfasst, das zum Öffnen/Schliessen des Ventils (5) mit einem der beiden Fluidantriebe (1, 2) wirkverbunden ist.

2. Spannvorrichtung nach Anspruch 1,
**dadurch gekennzeichnet,**
**dass** die Fluidantriebe (1, 2) je einen Zylinderraum (10, 11) umfassen, in dem je ein Kolben (12, 13) beweglich gelagert ist.

3. Spannvorrichtung nach Anspruch 2,
**dadurch gekennzeichnet,**
**dass** der Strömungskanal (4) die Zylinderräume (10, 11) der beiden Fluidantriebe (1, 2) fluidisch miteinander verbindet.

4. Spannvorrichtung nach Anspruch 2 oder 3,
**dadurch gekennzeichnet,**
**dass** der Kolben (12, 13) über eine Kolbenstange (14, 15) wahlweise mit dem Spreizspannelement (3) oder der Bauteilauflage (9) wirkverbunden ist.

5. Spannvorrichtung nach einem der Ansprüche 2 bis 4,
**dadurch gekennzeichnet,**
**dass** die beiden Fluidantriebe (1, 2) in einem gemeinsamen Gehäuse (16) angeordnet sind.

6. Spannvorrichtung nach Anspruch 5,
**dadurch gekennzeichnet,**
**dass** das Gehäuse (16) in Bezug auf die Bauteilauflage (9) verschieblich ausgebildet ist.

7. Spannvorrichtung nach Anspruch 5 oder 6,
**dadurch gekennzeichnet,**
**dass** das die beiden Fluidantriebe (1, 2) aufnehmende Gehäuse (16) in einem Führungsgehäuse (17) axialverschieblich gelagert ist.

8. Spannvorrichtung nach Anspruch 7,
**dadurch gekennzeichnet,**
**dass** das Führungsgehäuse (17) fest mit der Bauteilauflage (9) und vorzugsweise der Kolben (13) des zweiten Fluidantriebs (2) positionsfest mit dem Führungsgehäuse (17) verbunden ist.

9. Spannvorrichtung nach einem der Ansprüche 1 bis 8,
**dadurch gekennzeichnet,**
**dass** zwischen den beiden Fluidantrieben (1, 2) ein Druckentlastungskanal (18) mit einem Rückschlagventil (19) vorgesehen ist.

10. Spannvorrichtung nach einem der Ansprüche 1 bis 9,
**dadurch gekennzeichnet,**
**dass** das Spreizspannelement (3) über eine erste Stellmechanik (20) mit dem ersten Fluidantrieb (1) und über eine zweite Stellmechanik (21) mit dem zweiten Fluidantrieb (2) wirkverbunden ist.

## Claims

1. A clamping device for the precise positioning of components (7), comprising
an expanding clamping element (3) that can be inserted in a component opening (8), which element is effectively connected to a first fluid drive (1) for expanding/contracting inside the component opening (8) and to a second fluid drive (2) for clamping/release of the component (7) against a component support (9),
**characterised in that**
a flow channel (4) fluidically connecting the fluid drives (1, 2) to each other is provided between the first (1) and second fluid drive (2), which channel comprises a valve (5) with an adjusting element (6) which is effectively connected to one of the two fluid drives(1, 2) for opening/closing the valve (5).

2. The clamping device according to Claim 1,
**characterised in that**
the fluid drives (1, 2) each comprise a cylindrical space (10, 11) in which a piston (12, 13) is moveably mounted.

3. The clamping device according to Claim 2,
**characterised in that**
the flow channel (4) connects the cylindrical spaces (10, 11) of the two fluid drives (1, 2) to each other fluidically.

4. The clamping device according to Claim 2 and 3,
**characterised in that**
the piston (12, 13) is effectively connected by means of a piston rod (14, 15) either to the expanding clamping element (3) or to the component support (9).

5. The clamping device according to one of Claims 2 to 4,
**characterised in that**
the two fluid drives (1, 2) are arranged in a common housing (16).

6. The clamping device according to Claim 5,
**characterised in that**
the housing (16) is designed so that it is displaceable with respect to the component support (9).

7. The clamping device according to Claim 5 or 6,
**characterised in that**
the housing (16) receiving the two fluid drives (1, 2) is mounted in a guide housing (17) so that it is axially displaceable.

8. The clamping device according to Claim 7,
**characterised in that**
the guide housing (17) is fixedly connected to the component support (9) and **in that** the piston (13) of the second fluid drive (2) is connected in a fixed position to the guide housing (17).

9. The clamping device according to one of Claims 1 to 8,
**characterised in that**
a pressure relief channel (18) with a check valve (19) is provided between the two fluid drives (1, 2).

10. The clamping device according to one of Claims 1 to 9,
**characterised in that**
the expanding clamping element (3) is effectively connected by means of first adjusting mechanics (2) to the first fluid drive (1) and by means of second adjusting mechanics (21) to the second fluid drive (2).

## Revendications

1. Dispositif de serrage pour le positionnement précis d'éléments (7), comprenant
un élément de serrage à expansion (3) susceptible d'être introduit dans une ouverture dans l'élément (8), qui pour l'écartement/le relâchement à l'intérieur de l'ouverture dans l'élément (8) est en liaison active avec un premier entraînement par fluide (1) et pour le serrage/le desserrage de l'élément (7) contre un support d'élément (9) est en liaison active avec un deuxième entraînement par fluide (2),
**caractérisé en ce que**,
entre le premier (1) et le deuxième entraînement par fluide (2), il est prévu un conduit d'écoulement (4) reliant ensemble par fluide les entraînements par fluide (1, 2), qui comprend une soupape (5) avec un élément de réglage (6), qui pour l'ouverture/la fermeture de la soupape (5) est en liaison active avec l'un des deux entraînements par fluide (1, 2).

2. Dispositif de serrage selon la revendication 1,
**caractérisé en ce que**,
les entraînements par fluide (1, 2) comprennent chacun une chambre de cylindre (10, 11), dans chacune desquelles, un piston (12, 13) est logé de façon mobile.

3. Dispositif de serrage selon la revendication 2,
**caractérisé en ce que**,
le conduit d'écoulement (4) relie ensemble par fluide les chambres de cylindre (10, 11) des deux entraînements par fluide (1, 2).

4. Dispositif de serrage selon la revendication 2 ou 3,
**caractérisé en ce que**,
le piston (12, 13) est en liaison active par l'intermédiaire d'une tige de piston (14, 15) au choix, avec l'élément de serrage à expansion (3) ou avec le support d'élément (9).

5. Dispositif de serrage selon l'une quelconque des revendications 2 à 4,
**caractérisé en ce que**,
les deux entraînements par fluide (1, 2) sont disposés dans un carter (16) commun.

6. Dispositif de serrage selon la revendication 5,
**caractérisé en ce que**,
le carter (16) est conçu de façon déplaçable, par rapport au support d'élément (9).

7. Dispositif de serrage selon la revendication 5 ou 6,
**caractérisé en ce que**,
les carters (16) dans lesquels sont logés les deux entraînements par fluide (1, 2) sont disposés de façon déplaçable en direction axiale dans un boîtier de guidage (17) .

8. Dispositif de serrage selon la revendication 7,
**caractérisé en ce que**,
le boîtier de guidage (17) est relié fixement avec le support d'élément (9) et de préférence le piston (13) du deuxième entraînement par fluide (2) est relié à position fixe avec le boîtier de guidage (17).

9. Dispositif de serrage selon l'une quelconque des revendications 1 à 8,
**caractérisé en ce que**,
entre les deux entraînements par fluide (1, 2), il est prévu un conduit de décompression (18) avec un clapet antiretour (19).

10. Dispositif de serrage selon l'une quelconque des revendications 1 à 9,
**caractérisé en ce que**,
l'élément de serrage à expansion 3 est en liaison active par l'intermédiaire d'un premier mécanisme de réglage (20) avec le premier entraînement par fluide (1) et par l'intermédiaire d'un deuxième mécanisme de réglage (21) avec le deuxième entraînement par fluide (2).
